# EUROPÄISCHE PATENTSCHRIFT

(11) **EP 0 851 794 B1**
(45) Veröffentlichungstag und Bekanntmachung des Hinweises auf die Patenterteilung: **26.07.2000**
(21) Anmeldenummer: 96933373.1
(22) Anmeldetag: 20.09.1996
(51) Int. Cl.: B21D 1/12, B21D 1/14

(54) **VERSTELLBARE KRAFTUMLENKUNG FÜR KRAFTFAHRZEUG-RICHTBÄNKE**
ADJUSTABLE FORCE DEFLECTION DEVICE FOR VEHICLE WORK BENCHES
DISPOSITIF DE DEFLEXION DE FORCES REGLABLE POUR BANCS DE DRESSAGE POUR VEHICULES

(30) Priorität: 23.09.1995 DE 19535461
(43) Veröffentlichungstag der Anmeldung: 08.07.1998
(73) Patentinhaber: Meyer, Herbert, 26446 Friedeburg (DE)
(72) Erfinder: Meyer, Herbert, 26446 Friedeburg (DE)
(74) Vertreter: Van kan, Johan Joseph Hubert, Ir.
(86) Internationale Anmeldenummer: EP9604170
(87) Internationale Veröffentlichungsnummer: WO9710906

(56) Entgegenhaltungen:
- EP-A- 0 501 330
- DE-A- 2 831 627
- DE-U- 8 610 367
- DE-U- 9 306 709
- GB-A- 1 140 744
- GB-A- 1 267 521
- US-A- 2 668 727

## Beschreibung

Die Erfindung betrifft eine Vorrichtung für verstellbare Kraftumlenkung für Kraftfahrzeug-Richtbänke zur Wiederherstellung deformierter Karosserien, mit einem an den auszurichtenden Stellen befestigbaren Kupplungsglied und mit einem starren Längselement, wobei das Kupplungsglied und das Längselement durch miteinander verschraubbare Endstücke in Form der stirnseitig verzahnten Verbundscheiben in beliebig verlaufenden Winkeln einstellbar starr verbindbar sind.

Eine derartige Vorrichtung ist bekannt aus DE-U-8610367. Diese bekannte Vorrichtung weist ein Kupplungsglied zur Befestigung an einem Fahrzeug und ein einziges starres Längselement auf. Das von dem Kupplungsglied afgewandte Ende des Längselementes weist eine Öse auf zum Einhangen eines Zugglieds.

Der große Nachteil dieser bekannten Vorrichtung ist darin zu sehen, daß die mit einem Zugholm oder dergleichen kuppelbaren, richtenden und formenden Teilen der Vorrichtung für Zugkraft ausgelegt sind. Das erfordert stets eine geradlinige Zugrichtung, die nicht immer zur herzurichten Stelle der Karosserie führen kann. In aufwendiger Weise ist es daher in der Praxis üblich, die meist übliche Zugkette vom Zugholm bis zum Befestigungspunkt in der Karosserie mit zusätzlichen hydraulischen Mitteln aus der Zuglinie herauszudrücken, um zum Befestigungspunkt einer anderen Zugrichtung zu erzeugen. Das erfordert jedoch zusätzlich aufwendige Werkzeuge und Arbeiten zur Befestigung und Abstützung weiterer hydraulischen Vorrichtungen. Diese sind aber nur bedingt und nur in einzelnen Fällen einsetzbar, da für die umlenkende Kraft, -wenn nicht von der Richtbank aus möglich-; an der erforderlichen Befestigungsstelle in der Karosserie ein sicherer Halt gefunden werden muß, der diese Kräfte auch aufnehmen kann. Hier besteht außerdem noch die Gefahr, daß durch die bekannten Kraftumlenkung vorher intakte Karosserietiele zusätzlich verformt werden. Eine zweifache Umlenkung, zum Beispiel in einem Teil in horizontaler Ebene und in einem weiteren Abschnitt in vertikaler Ebene verlaufenden Zuglinie , oder in einem Winkel dazwischen, ist bei den bekannten Umlenksystemen eventuell nur theoretisch denkbar, praktisch aber kaum durchführbar.

Ein weiterer großer Nachteil besteht bei bekannten Richtbänken darin, daß sie für die Richtarbeiten rundherum sehr viel Platz für den großen Schwenkbereich des Zugholms benötigen. Da für die erforderliche Zugkraft über die an der Karosserie befestigten Zugelemente rundherum aus allen Richtungen möglich sein muß, wird eine große Arbeitsfläche für alle Richtarbeiten benötigt.

Trotz der vielen Variationsmöglichkeiten sind bei den bekannten Vorrichtungen der effektive Einsatz nicht an allen Stellen in der Karosserie, zum Beispiel an verwinkelten Stellen des Kofferraums, des Motorraums, im Bereich der Radkästen und bei sonstigen inneren Aufbauten, wie Kardan- und Getriebebetunneln, mangels Zugänglichkeit nicht möglich.

Der vorliegenden Erfindung stellt sich daher die Aufgabe, bei bekannten Vorrichtungen eingangs genannter Gattung eine Kraftumlenkung für Kraftfahrzeug-Richtbänke zur Wiederherstellung deformierter Karosserien unter Verwendung bekannter mit an dem Richtrahmen schwenkbar befestigtem und hydraulisch bewegbarem Zugholm, Zugturm zu entwinkeln, mit der die vorbeschriebenen Nachteile behoben werden.

Der Erfindung stellt sich die weitere Aufgabe, die Anwendung der Richtwinkelsätze zum Einrichten und zur Arretierung der Karosserien auf der Richtbank zu vereinfachen und zu verbessern, sowie bei Verwendung von wenigen Elementen die Aufnahmebereiche der Richtwinkelsätze zu vergrößern.

Die gestellte Aufgabe wird durch eine Kraftumlenkung für Kraftfahrzeug Richtbänke eingangs genannter Gattung mit den kennzeichnenden Merkmalen des Anspruchs 1 gelöst.

Eine mit diesen Merkmalen ausgestattete Kraftumlenkung ermöglicht die Umgehung der in der Zugrichtung befindlichen Streben, Pfosten und anderen konstruktiven Hindernissen in allen Ebenen ohne zusätzliche Hilfsbefestigungen oder dergleichen und ermöglicht ohne Umbau nicht nur die Ausübung von Zugkräften, sondern auch von Druckkräften, so daß auch der Platzbedarf wegen einer einseitigen Bearbeitungsmöglichkeit in vielen Fällen geringer sein kann.

Die Erfindung wird in den Zeichnungen anhand von Ausführungsbeispielen näher erläutert.

Diese zeigen in
- Figur 1: eine perspektivische Darstellung der von einem Zugholm ausgehenden Kraftumlenkung,
- Figur 2: eine geöffnete Stirnzahn-Verbindung,
- Figur 3: eine geschlossene Stirnzahn-Verbindung nach Figur 1 und 2,
- Figur 4: eine Oberflächenverbindung nach Figur 3 und
- Figur 5: ein schematisches Beispiel für die Richtwinkelaufnahme nach Figur 4.

In der Figur 1 ist ein vorteilhaftes Ausführungsbeispiel von vielen Variationsmöglichkeiten der Kraftübertragung mittels der verstellbaren Schwenkverbindungen 1 perspektivisch dargestellt, bei der die Schwenkverbindung 1 aus zwei mit Stirnverzahnung 3 versehenen Verbundscheiben 2 besteht. Die ineinandergreifenden Kontaktflächen 4 der Verbundscheiben 2 werden mittels der zentralen Schraubverbindung 5 zusammengepreßt, wodurch die Verbundscheiben 2 miteinander verdrehungsfest und kraftschlüssig für die Übertragung großer Kräfte verbunden sind.

Die Verbundscheiben 2 sind mit Längselementen 6 beliebiger Art entweder starr oder über Anschlußstücke 8, zum Beispiel mit einem angeschweißten Flachstahl-Profil 7 mit rechteckigem Querschnitt oder mit einem Rundstahl oder Rohrprofil 10 verbunden. Die Längselemente 6, die beispielsweise über das Anschlußstück 8¹ mit einem - in der Zeichnung nicht dargestellten - hydraulisch beaufschlagten Zugholm verbunden sind, übertragen die Zugkräfte über die starr festgestellten Schwenkverbindungen 1, 1¹, 1² in Pfeilrichtung 11 auf das in der Zugklammer 13 eingespannte Karosserieteil 18, obwohl sich zwischen der Zug- Druckkraftlinie 14 Karosserieaufbauten 15 befinden.

In vorteilhafter Weise kann aber vom Zugholm aus auch eine Druckkraft auf die Zugklammer 13 oder auf ein anderes gewünschtes Werkzeug in Pfeilrichtung 12 zum Richten der Karosserie ausgeübt werden

Ein besonders vorteilhafter Effekt ist mit der erfindungsgemäßen Kraftumlenkung erzielbar, indem ohne irgendwelche Umstellung nicht nur Zugkraft oder nur Druckkraft auf die zu richtende Karosserie ausgeübt werden kann, sondern eine vom Zugholm ausgeübte Zugkraft kann durch die erfindungsgemäße Kraftumlenkung sogar in Druckkraft umgesetzt werden.

Beispielweise wird über das Anschlußstück 8² der Schwenkverbindung 1 eine Druckkraft in einer Pfeilrichtung 16 bei gleicher Anordnung der Schwenkverbindungen 1, 1¹, und 1², um 2 x 90° parallel auf ein beliebiges Werkzeug an der Schwenkverbindung 1² als Zugkraft in gleicher Pfeilrichtung 16 übertragen. Oder umgekehrt, wird eine Zugkraft über das Anschlußstück 8 an der Schwenkverbindung 1² analog in Druckkraft umgesetzt. Schwierige Kraftübertragungswege sind relativ einfach mit der erfindungsgemäßen Kraftumlenkung zu überwältigen, um so mehr, wenn beispielsweise über ein als Rundprofil 10 ausgebildetes Längselement 6 zusätzlich noch in Pfeilrichtung 17 radial schwenkbar ausgebildet ist. Dann kann ein Werkzeug stets in jede gewünschte Position eingestellt werden.

In einer weiteren vorteilhaften Ausgestaltung kann das einstückige Längselement 6 auch gekrümmt oder beispielsweise gemäß der Bogenlinie 20 ausgebildet sein, um komplizierte Umlenkungen mit wenigen Schwenkverbindungen 1 zu erreichen.

In der Figur 2 ist die feststellbare Schwenkverbindung 1 geöffnet dargestellt. An den Verbundscheiben 2 ist die Stirnverzahnung 3 mit den großen Kontaktflächen der von der Mittelachse 19 divergierend nach außen verlaufenden Zahnflanken 4 angeordnet. Diese besondere Ausbildung der Verbundscheiben 2 bietet eine toleranzfreie, kraftschlüssige Übertragung und erlaubt nicht die geringste radiale Verdrehung bei der Überleitung großer Kräfte. Eine Grundvoraussetzung für eine effektive Kraftumlenkung zum Richten deformierter Karosserien. Die Verbundscheiben 2 in Verbindung mit beispielsweise stabilen, verwindungssteifen angeschweißten Längselementen 6 gerwährleisten eine störungsfreie Richtarbeit. Dabei hat sich ein hierfür entwickeltes Profil (21) mit doppel-I-trägerförmigem Profilquerschnitt 21 und runden, keulenartigen Flanschteilen als ein besonders vorteilhaftes knick- und biegefestes Längselement 6 für die Umlenkung großer Kräfte herausgestellt.

In der Figur 3 sind die Verbundscheiben 2 mittels der zentralen Schraubverbindung 5 mit der ineinandergreifenden Stirnverzahnung 3 fest zusammengeschraubt und bilden zusammen eine starre Einheit, an der an beliebigen Stellen kräftig ausgebildete Verbindungen an den radialen Seiten und an den stimseitigen Oberflächen vorteilhaft angeordnet werden können.

Die Figur 4 zeigt eine derartige stimseitige Verbindung auf einem U-Profil, beispielsweise auf eine gebräuchliche Richtbankschiene 22. Die feste Verbindung kann durch die zentrale Schraubverbindung 5 und/oder über zusätzliche Verschraubungen, beispielsweise in Form von Gewindebohrungen 23, in den Stirnflächen der Verbundscheiben 2 erfolgen, gegebenenfalls mit Anordnung von Arretierungsstiften 24 für eine eventuell geforderte präzise radiale Justierung. Derartige auch stimseitge Verbindungsmöglichkeiten erlauben die sichere Befestigung der Schwenkverbindung 1 mit allen fast denkbaren Bauteilen der Richtbank, beispielweise auf Richtbankschienen, Zugholmen, sowie mit den wesentlichsten Werkzeugen bekannter Art.

Eine weitere Anwendung der feststellbaren Schwenkverbindung 1 zeigt die Figur 5, in der schematisch die vorteilhafte Verwendung für Richtwinkelsätze auf Richtbankschienen 22 dargestellt ist. Hierbei ist die Schwenkverbindung 1, wie nach Figur 4, stirnseitig auf einer Richtbankschiene 22 aufgeschraubt und ermöglicht der damit verbundenen Schwenkverbindung 1¹ die feste Einstellung auf dem ersten Schwenkkreis 26. Die hieran angeordnete Schwenkverbindung 1² ist in gleicher Weise auf dem zweiten Schwenkkreis 27 einstellbar. Damit kann, zum Beispiel für die Aufnahme der Richtsätze, die Schwenkverbindung 1² in der gesamten umfassenden Fläche vom Mittelpunkt 25 der Mittelachse 19 in einem Radius 29 bis zum Großkreis 28 genau bestimmt und festgestellt werden. Mit einer derartigen Anordnung kann, - ausgehend von einer Richtbankgröße -, kleine bis große Karosserien aufgenommen, nach Schablonen ausgerichtet, festgespannt und gerichtet werden.

### Teileverzeichnis

- 1: feststellbare Schwenkverbindung
- 2: Verbundscheiben
- 3: Stirnverzahnung
- 4: Zahnflanken
- 5: Schraubverbindung
- 6: Längselemente
- 7: Profile
- 8: Anschlußstücke
- 9: Schraubverbindung
- 10: Rund-, Rohrprofil
- 11: Pfeilrichtung Zug
- 12: Pfeilrichtung Druck
- 13: Zugklammer
- 14: Zug-, Druckkraftlinie
- 15: Karosserieaufbau
- 16: Pfeilrichtung
- 17: Pfeilrichtung
- 18: Karosserieteil
- 19: Mittelachse
- 20: Bogenlinie
- 21: Profilquerschnitt
- 22: Richtbankschiene
- 23: Gewindebohrung
- 24: Arretierungsstift
- 25: Mittelpunkt
- 26: erster Schwenkreis
- 27: zweiter Schwenkkreis
- 28: Großkreis
- 29: Radius

## Patentansprüche

1. Vorrichtung für verstellbare Kraftumlenkung für Kraftfahrzeug-Richtbänke zur Wiederherstellung deformierter Karosserien, mit einem an den auszurichtenden Stellen (18) befestigbaren Kupplungsglied (11) und mit einem starren Längselement (6), wobei das Kupplungsglied und das Längselement durch miteinander verschraubbare Endstücke in Form der stirnseitig verzahnten Verbundscheiben (2) in beliebig verlaufenden Winkeln einstellbar starr verbindbar sind, dadurch gekennzeichnet, daß die Vorrichtung wenigstens zwei starren Längselementen (6, 7, 10) aufweist und jedes Längselement (6, 7, 10) an beiden Enden eine stirnseitig verzahnte Verbundscheibe (2) aufweist, derart, daß die Längselementen (6, 7, 10) in beliebig verlaufenden Winkeln einstellbar starr miteinander verbindbar sind und an einem Ende eines der Längselementen (6) ein weiteres Kupplungsglied (8') für Befestigung der Vorrichtung an einem Zugturm oder dergleichen vorgesehen ist, wobei das weitere Kupplungsglied (8') eine stirnseitig verzahnte Verbundscheibe (2) aufweist, die an der stirnseitig verzahnten Verbundscheibe (2) des bezugliches Längselementes (6) in beliebig verlaufenden Winkeln einstellbar befestigbar ist, derart, daß über die so verbundenden Längselemente (6, 7, 10) und die miteinander verbundenen, benachbarten Teile Zug- und Druckkräfte übertragbar sind.

2. Vorrichtung nach Anspruch 1, dadurch gekennzeichnet, daß eine Verbundscheibe (2) an wenigstens einem Ende eines Längselementes (6, 7, 10) fest verbunden ist.

3. Vorrichtung nach Anspruch 1, dadurch gekennzeichnet, daß eine Verbundscheibe (2) an wenigstens einem Ende des Längselementes (6, 7, 10) um der Längsachse des Längselementes einstellbar verbunden ist.

4. Vorrichtung nach Anspruch 1 bis 3, dadurch gekennzeichnet, daß ein Längselement (6, 7, 10) zwischen den Enden geradlinig ausgebildet ist.

5. Vorrichtung nach Anspruch 1 bis 4, dadurch gekennzeichnet, daß ein Längselement (6, 7, 10) zwischen den Enden gebogen, gekrümmt, zum Beispiel in Form einer Bogenlinie (20), ausgebildet ist.

6. Vorrichtung nach einer oder mehreren der vorstehenden Ansprüche, dadurch gekennzeichnet, daß die starren Längselemente (6, 7, 10) aus beliebigen, bekannten Profilquerschnittsformen bestehen.

7. Vorrichtung nach einer oder mehreren der vorstehenden Ansprüche, dadurch gekennzeichnet, daß der Profilquerschnitt (21) des starren Längselementes (6) I-Profil-förmig mit runden, keulenförmigen Flanschen ausgebildet ist.

8. Vorrichtung nach einer oder mehreren der vorstehenden Ansprüche, dadurch gekennzeichnet, daß die Enden der starren Längselementen (6, 7, 10) mit handelsüblichen bekannten Kupplungsglieder, wie beispielsweise Klammern, Ösen, Haken, Ketten oder dergleichen, verbindbar ausgebildet sind.

## Claims

1. Device for the adjustable force deflection for motor-vehicle straightening benches for restoring deformed bodies, having a coupling member (11), which can be fastened to the points (18) to be straightened, and a rigid longitudinal element (6), in which case the coupling member and the longitudinal element can be rigidly connected to one another so as to be adjustable at any desired angle by end pieces which can be screwed to one another and are in the form of radially toothed coupling discs (2), characterized in that the device has at least two rigid longitudinal elements (6, 7, 10), and each longitudinal element (6, 7, 10) has a radially toothed coupling disc (2) at both ends in such a way that the longitudinal elements (6, 7, 10) can be rigidly connected to one another so as to be adjustable at any desired angle, and one of the longitudinal elements (6), at one end, has a further coupling member (8') for fastening the device to a pulling tower or the like, the further coupling member (8') having a radially toothed coupling disc (2) which can be fastened to the radially toothed coupling disc (2) of the relevant longitudinal element (6) so as to be adjustable at any desired angle in such a way that pulling and pushing forces can be transmitted via the longitudinal elements (6, 7, 10) thus connected and the adjacent parts connected to one another.

2. Device according to Claim 1, characterized in that a coupling disc (2) is firmly connected to at least one end of a longitudinal element (6, 7, 10).

3. Device according to Claim 1, characterized in that a coupling disc (2) is connected to at least one end of the longitudinal element (6, 7, 10) so as to be adjustable about the longitudinal axis of the longitudinal element.

4. Device according to Claims 1 to 3, characterized in that a longitudinal element (6, 7, 10) is designed to be rectilinear between the ends.

5. Device according to Claims 1 to 4, characterized in that a longitudinal element (6, 7, 10) is designed to be curved or bent between the ends, for example in the form of a curved line (20).

6. Device according to one or more of the above claims, characterized in that the rigid longitudinal elements (6, 7, 10) consist of any known profile cross-sectional shapes.

7. Device according to one or more of the above claims, characterized in that the profile cross section (21) of the rigid longitudinal element (6) is of I-profile-shaped design with round, lobe-shaped flanges.

8. Device according to one or more of the above claims, characterized in that the ends of the rigid longitudinal elements (6, 7, 10) are designed so that they can be connected to commercially available known coupling members, such as, for example, clamps, lugs, hooks, chains or the like.

## Revendications

1. Dispositif de déflexion de forces réglable pour bancs de dressage pour véhicules pour le redressement de carrosseries déformées avec un élément d'accouplement (11) pouvant être fixé sur les endroits à redresser (18) et avec un élément longitudinal rigide (6), l'élément d'accouplement et l'élément longitudinal pouvant être reliés entre eux de manière rigide en permettant un réglage selon un angle quelconque par des embouts qui peuvent être vissés l'un avec l'autre et qui ont la forme de rondelles de jonction (2) comportant une denture du coté frontal, caractérisé en ce que le dispositif comprend au moins deux éléments longitudinaux rigides (6, 7, 10) et que chaque élément longitudinal (6, 7, 10) est muni aux deux extrémités d'une rondellede jonction(2) comportant une denture du coté frontal, et ceci de manière telle que les éléments longitudinaux (6, 7, 10) peuvent être reliés entre eux de manière rigide en permettant un réglage selon un angle quelconque et en ce qu'à une extrémité de l'un des éléments longitudinaux (6) est prévu un autre élément d'accouplement (8') pour la fixation du dispositif à une tour de traction ou à un élément similaire, cet autre élément d'accouplement (8') comprenant une rondelle de jonction(2) comportant une denture du coté frontal qui peut être fixée sur la rondelle de jonction(2) comportant une denture du coté frontal de l'élément longitudinal correspondant (6) en permettant un réglage selon un angle quelconque, et ceci de manière telle que des efforts de traction et de poussée peuvent être transmis par les éléments longitudinaux (6, 7, 10) reliés de cette manière et par les pièces voisines reliées entre elles.

2. Dispositif selon la revendication 1, caractérisé en ce qu'une rondelle de jonction (2) est reliée de manière fixe à au moins une extrémité d'un élément longitudinal (6, 7, 10).

3. Dispositif selon la revendication 1, caractérisé en ce qu'une rondelle de jonction(2) est reliée de manière réglable autour de l'axe longitudinal de l'élément longitudinal à au moins une extrémité de l'élément longitudinal (6, 7, 10).

4. Dispositif selon les revendications 1 à 3, caractérisé en ce qu'un élément longitudinal (6, 7, 10) a une forme rectiligne entre les extrémités.

5. Dispositif selon les revendications 1 à 4, caractérisé en ce qu'un élément longitudinal (6, 7, 10) a une forme courbe ou cintrée, par exemple comme ligne arquée (20), entre les extrémités.

6. Dispositif selon l'une ou plusieurs des revendications précédentes, caractérisé en ce que les éléments longitudinaux rigides (6, 7, 10) se composent de formes de profils de sections quelconques connues.

7. Dispositif selon l'une ou plusieurs des revendications précédentes, caractérisé en ce que la section de profil (21) de l'élément longitudinal rigide (6) est réalisée en tant que profilé en I avec des ailes rondes en forme de lobes.

8. Dispositif selon l'une ou plusieurs des revendications précédentes, caractérisé en ce que les extrémités des éléments longitudinaux rigides (6, 7, 10) sont réalisées de manière à pouvoir être reliées avec des éléments d'accouplement connus du commerce, comme par exemple des agrafes, des anneaux, des crochets, des chaînes, ou des éléments similaires.
